# EUROPÄISCHE PATENTSCHRIFT

(11) **EP 1 839 007 B1**
(45) Veröffentlichungstag und Bekanntmachung des Hinweises auf die Patenterteilung: **02.09.2009**
(21) Anmeldenummer: 06706284.4
(22) Anmeldetag: 18.01.2006
(51) Int. Cl.: F27D 23/02, F27B 7/20

(54) **AGGREGAT MIT EINER VORRICHTUNG ZUR ENTFERNUNG VON HARTEN SCHMELZRÜCKSTÄNDEN VON EINEM SCHMELZOFEN**
ASSEMBLY WITH A DEVICE FOR REMOVING SOLID MELT RESIDUES FROM A MELTING FURNACE
AGREGAT AVEC UN DISPOSITIF PERMETTANT D'ELIMINER DES RESIDUS SOLIDES DE METAL FONDU D'UN FOUR A FUSION

(30) Priorität: 19.01.2005 DE 102005002516
(43) Veröffentlichungstag der Anmeldung: 03.10.2007
(73) Patentinhaber: Penox Italy S.r.l., 19138 La Spezia, SP (IT)
(72) Erfinder: PASSAROTTO, Robert, I-Lerici (IT)
(74) Vertreter: Hagemann, Heinrich
(86) Internationale Anmeldenummer: PCT/EP2006/000415
(87) Internationale Veröffentlichungsnummer: WO 2006/077098

(56) Entgegenhaltungen:
- EP-A- 0 519 397
- EP-A- 1 072 331
- DE-C- 738 533
- US-A- 3 458 396
- US-A- 4 539 725
- US-A- 5 268 925
- PATENT ABSTRACTS OF JAPAN Bd. 016, Nr. 304 (C-0959), 6. Juli 1992 (1992-07-06) & JP 04 083817 A (MITSUBISHI ELECTRIC CORP), 17. März 1992 (1992-03-17)
- PATENT ABSTRACTS OF JAPAN Bd. 009, Nr. 235 (M-415), 21. September 1985 (1985-09-21) & JP 60 089508 A (MITSUBISHI DENKI KK), 20. Mai 1985 (1985-05-20)

## Beschreibung

Die Erfindung betrifft ein Aggregat gemäß Anspruch 1, mit einer Vorrichtung zum Entfernen fester Schmelzrückstände aus einem Schmelzofen, insbesondere aus einem Schmelzofen zur Metalloxidherstellung.

Bei der Herstellung von Metalloxiden, wird aufgeschmolzenes Metall verdampft, der Metalldampf oxidiert, das dabei entstehende Metalloxid anschließend gekühlt und in einem Filter gesammelt Zum Verdampfen des Metalls wird dieses In einem Schmelzofen auf die entsprechende Verdampfungstemperatur erwärmt. Durch das Verdampfen des flüssigen Metalls In dem Schmelzofen entstehen In dem Schmelzofen Innerhalb kürzester Zelt feste Ablagerungen oder Schmelzrückstände, welche einerseits das weitere Erwärmen des Metalls erschweren und andererseits das zu befüllende Volumen des Schmelzofens kontinulerlich verringern. Darüber hinaus konzentrieren sich in den Schmelzrückständen Verunreinigungen aus der Metallschmelze, die zu einer Erhöhung von Verunreinigungen in dem zu erzeugenden Metalloxid führen, wenn die Schmelzrückstände nicht regelmäßig aus dem Schmelzofen entfernt werden.

Aus diesem Grund wird in Abhängigkeit von der Qualität des für die Herstellung des Metalloxides verwendeten Rohmaterials - häufig auf monatlicher Basis - der Schmelzofen von festen Schmelzrückständen befreit. Das Entfernen der festen Schmelzrückstände erfolgt üblicherweise manuell unter Zuhilfenahme eines Presslufthammers. Dies bedeutet jedoch, dass der Schmelzofen mindestens 24 Stunden abkühlen muss, bevor mit dem Entfernen der Schmelzrückstände begonnen werden kann, da der Mitarbeiter, der die Reinigung des Schmelzofens vornimmt, ansonsten durch die hohen Temperaturen sowie entstehende Gase gefährdet ist. Nach dem Reinigen muss der Schmelzofen wieder auf seine Betriebstemperatur hochgefahren werden, so dass der Herstellungsprozess über einen längeren Zeitraum unterbrochen ist. Unabhängig hiervon wird für das manuelle Entfernen fester Schmelzrückstände etwas Metall im Schmelzofen belassen, bei einem Ofen mit einer Kapazität von 4,5 Tonnen pro Tag etwa 50 bis 100 Kilogramm, um das Abschlagen der Schmelzrückstände zu erleichtern, wodurch ein zusätzlicher Materialverlust an Ausgangsmaterial den Wirkungsgrad des Prozesses weiter vermindert.

Ausgehend von diesem Stand der Technik ist es Aufgabe der Erfindung, ein Aggregat umfassend einen Schmelzofen, insbesondere einen Schmelzofen zur Metalloxidherstellung, eine Stelleinrichtung für den Schmelzofen und eine Vorrichtung zum Entfernen fester Schmelzrückstände aus dem Schmelzofen anzugeben, bei dem die Schmelzrückstände schnell und ohne wesentliche Beeinträchtigung des Herstellungsprozesses entfernt werden können.

Die Erfindung löst diese Aufgabe durch ein Aggregat mit den Merkmalen nach Anspruch 1.

Erfindungsgemäß wird zum Entfernen der festen Schmelzrückstände aus dem Schmelzofen ein Aggregat mit einer Vorrichtung vorgeschlagen, die mit einem drehbar gelagerten Reinigungskopf zum mechanischen Entfernen der im Schmelzofen anhaftenden Schmelzrückstände ausgestattet ist. Mit Hilfe einer Manipulationseinrichtung kann dieser Reinigungskopf räumlich relativ zum Schmelzofen bewegt werden, so dass der Reinigungskopf zum Reinigen des Schmelzofens in diesen eingefahren und an jede Stelle innerhalb des Schmelzofens Schmelzrückstände entfernen kann. Der Reinigungskopf ist hierzu drehbar angetrieben und kann mit entsprechenden Reinigungselementen, wie Schneiden, Schabern und ähnliches ausgestattet sein.

Durch die Verwendung des erfindungsgemäßen Aggregats muss der Schmelzofen nicht abgeschaltet werden. Vielmehr reicht es aus, den Schmelzofen leerzufahren, d.h. so lange zu erhitzen, bis sämtliches aufgeschmolzenes Metall verdampft ist. Anschließend kann der noch heiße Schmelzofen mit Hilfe der Vorrichtung gereinigt werden, wobei mit hoher Wiederholgenauigkeit die festen Schmelzrückstände aus dem Schmelzofen entfernt werden können. Durch das erfindungsgemäße Aggregat lässt sich somit nicht nur die Reinigungsdauer verglichen mit dem Stand der Technik deutlich verringern. Darüber hinaus muss der Schmelzofen während des Reinigens auch nicht, abgeschaltet werden, sondern kann nach Durchführung der Reinigung unverzüglich wieder in Betrieb genommen werden. Erste Versuche beim Einsatz des erfindungsgemäßen Aggregats während der Zinkoxidherstellung haben gezeigt, dass sich mit Hilfe des erfindungsgemäßen Aggregats das Verhältnis zwischen eingesetztem Zinkmetall zu hergestelltem Zinkoxid im Vergleich zum Stand der Technik um etwa 5 bis 7% steigern lässt.

Unabhängig hiervon besteht für das Reinigungspersonal, das das Aggregat bedient, allenfalls eine geringe Gefährdung durch gelöste, umherfliegende Schmelzrückstände oder Gase, die noch aus dem heißen Schmelzofen austreten. Gegebenenfalls kann die Vorrichtung zum Entfernen fester Schmelzrückstände aus dem Schmelzofen auch mit einer automatischen Steuerung ausgestattet sein, so dass eine Bedienung durch Bedienungspersonal nicht erforderlich ist. Ist die Vorrichtung mit einer derartigen automatischen Steuerung ausgestattet, ist es darüber hinaus von Vorteil, wenn die automatisch angesteuerte Vorrichtung den Schmelzofen entsprechend einem vorgegebenen Reinigungszyklus automatisch von festen Schmelzrückständen befreit.

So wird bei dem erfindungsgemäßen Aggregat vorgeschlagen, die Vorrichtung zum Entfern fester Schmelzrückstände aus dem Schmelzofen zusätzlich mit einer Stelleinrichtung für den Schmelzofen auszustatten, die zum Hin- und Herbewegen des Schmelzofens zwischen einer Betriebsposition, in der das Schmelzgut aufgeschmolzen und verdampft wird, und einer Reinigungsposition, in der der Reinigungskopf zum Entfernen der Schmelzrückstände in den Schmelzofen zu bewegen ist, dient. Mit Hilfe der Stelleinrichtung kann somit der Reinigungskopf mit der Manipulationseinrichtung seitlich des Schmelzofens angeordnet werden, so dass der Reinigungskopf und die Manipulationseinrichtung den ordnungsgemäßen Betrieb des Schmelzofens nicht beeinträchtigen. Lediglich zum Reinigen muss der Schmelzofen dann mit Hilfe der Stelleinrichtung in seine Reinigungsposition bewegt werden, in der der Schmelzofen in einer optimierten Position relativ zum Reinigungskopf und zur Manipulationseinrichtung für das Entfernen der Schmelzrückstände angeordnet ist.

Weitere Vorteile und Weiterbildungen der Erfindung ergeben sich aus der nachfolgenden Beschreibung, der Zeichnung sowie den Unteransprüchen.

Besonders bevorzugt wird die Stelleinrichtung des erfindungsgemäßen Aggregats verwendet, wenn der Schmelzofen ein Tiegelschmelzofen ist, der in seiner Betriebsstellung aufrecht steht. Mit Hilfe der Stelleinrichtung, die bei dieser Weiterbildung als Schwenkeinrichtung ausgebildet ist, kann dann der Tiegelschmelzofen zwischen seiner Betriebsposition, in der er aufrecht steht, und seiner Reinigungsposition, in der er aus der Vertikalen geneigt ist, hin- und hergeschwenkt werden.

Im Rahmen der Erfindung weist die Manipulationseinrichtung einen ersten Arm, welcher um eine erste Schwenkachse schwenkbar ist, sowie einen am ersten Arm um eine zweite Schwenkachse schwenkbaren zweiten Arm auf, an welchem der Reinigungskopf drehbar gelagert ist. Durch Verwendung einer Manipulationseinrichtung mit zwei relativ zueinander verschwenkbaren Armen ist es möglich, den gesamten Innenraum des Schmelzofens durch entsprechendes Verschwenken der beiden Arme zueinander mit Hilfe des Reinigungskopfes zu reinigen.

Die Schwenkachsen der beiden Arme verlaufen dabei zumindest annähernd parallel zueinander, um einen möglichst großen räumlichen Bereich mit Hilfe der Manipulationseinrichtung abdecken zu können. Die Rotationsachse des Reinigungskopfes verläuft dabei gleichfalls annähernd parallel zu den Schwenkachsen der beiden Arme.

Zum Verstellen des ersten Arms und des zweiten Arms wird jeweils ein fremdbetätigter Aktuator eingesetzt. Besonders bevorzugt werden hierzu Hydraulikzylinder verwendet, die ein vergleichsweise geringes Bauvolumen aufweisen und gleichzeitig in der Lage sind, die zum Verstellen, der Arme aufzubringenden Stellkräfte sowie die zum Entfernen der Schmelzrückstände erforderlichen Vorschubkräfte zu erzeugen. Darüber hinaus neigen Hydraulikzylinder auch bei extremen Umgebungsbedingungen, wie sie in Schmelzbetrieben, beispielsweise bei der Herstellung von Metalloxiden, vorherrschen, nicht zum Ausfall. Der Rotationsantrieb für den Reinigungskopf ist bei der als Arm gebildeten Manipulationseinrichtung am zweiten Arm vorgesehen, vorzugsweise.

Damit die Manipulationseinrichtung mit ihren beweglichen Komponenten sowie den zugehörigen Antrieben möglichst entfernt von dem heißen Schmelzofen während des Reinigungsvorganges angeordnet ist, wird erfindungsgemäß vorgeschlagen, den Reinigungskopf an einem drehbar gelagerten Schaft lösbar zu befestigen, welcher durch den Rotationsantrieb um seine Längsachse in Drehung versetzbar ist. Der Schaft ist dabei gestaltet, dass seine Festigkeit ausreicht, den beim Entfernen der Schmelzrückstände entstehenden Verformungskräften zu widerstehen. Durch das lösbare Befestigen des Reinigungskopfes wird ferner, wenn der Reinigungskopf nach längerem Gebrauch verschlissen ist, ein einfacher Austausch des Reintgungskopfes ermöglicht.

Als Reinigungskopf wird vorzugsweise ein entsprechend gestalteter Fräskopf verwendet, mit dem die festen Schmelzrückstände problemlos aus dem Schmelzofen entfernt werden können.

Um den eigentlichen Schmelzbetrieb nicht zu beeinträchtigen, ist die Manipulationseinrichtung mit einem Gestell versehen, welches zum Einführen des Reinigungskopfes in den und Herausziehen des Reinfgungskopfes aus dem Schmelzofen längsverschieblich gelagert ist. Das Gestell ist an einer Längsführung verschieblich gelagert und wird vorzugsweise mit Hilfe eines Drehantriebes verstellt, welcher über eine Spindelmutter und eine mit dieser in Eingriff stehende Spindel mit dem Gestell zum Verschieben zusammenwirkt. Insbesondere die Verwendung einer Spindelmutter mit Spindel hat den Vorteil, dass das Gestell mit hoher Wiederholgenauigkeit und hoher Präzision verfahren werden kann.

Dies ist insbesondere dann von Vorteil, wenn die Axialbewegung des Reinigungskopfes relativ zum Schmelzofen mit Hilfe des längsverschieblichen Gestells erreicht werden soll. Ist die Manipulationseinrichtung mit zwei Armen ausgestattet, deren Schwenkachsen parallel zueinander verlaufen, wie zuvor bereits geschildert wurde, verlaüft die Längsführung parallel zu den beiden Schwenkachsen Durch die sich durch die Schwenkachsen und die Unearführung ergebenden Freiheitsgrade kann somit der Reinigungskopf einen definierten Raum, der sich lediglich durch die Länge der Arme und die Länge der Längsführungen beschränkt, erreichen.

Da die Vorrichtung zum Entfernen fester Schmelzrückstände auch eingesetzt werden kann, wenn der Schmelzofen noch warm ist, wie zuvor bereits erläutert wurde, können die dabei aus dem Schmelzofen aufsteigenden Gase sowie Schwebstoffe und Partikel, die während des Entfernens der Schmeizrückstände entstehen bzw. freigesetzt werden, mit Hilfe einer Absaugeinrichtung abgesaugt werden. Ist das Aggregat mit der zuvor beschriebenen Stelleinrichtung gestattet, ist die Absaugeinrichtung vorzugsweise in einer Position positioniert, in der sie die Gase und Schwebstoffe mit höchster Wirkung absaugen kann, wenn sich der Schmelzofen in seiner Reinigungsposition befindet.

Nachfolgend wird die Erfindung anhand eines Ausführungsbeispieles unter Bezugnahme auf die Zeichnungen näher erläutert. Darin zeigen:
- Fig. 1: eine schematische Seitenansicht einer Anlage zur Herstellung von Metalloxiden mit einer Vorrichtung zum Entfernen von Schmetzückständen,
- Fig. 2: eine perspektivische Darstellung einer Manipulationseinrichtung der erfindungsgemäßen Aggregats mit Reinigungskopf,
- Fig. 3: eine schematische Seitenansicht des Erfindungsgemäßen Aggregats beim Entfernen von Schmelzrückständen aus einem Tegelschmelzofen, und
- Fig. 4: eine schematische Vorderansicht des in Fig. 3. gezeigten Aggregats beim Entfernen der Schmelzrückstände.

In Fig. 1 ist In schematischer Darstellung eine Anlage 10 zur Zinkoxidherstellung gezeigt, die mit einer Vorrichtung 12 zum Entfernen von Schmetzrückständen ausgestattet ist

Die Anlage 10 weist einen Schmelzofen 14 auf, der unterhalb eines Ansaugrohrs 16 angeordnet ist. Das Ansaugrohr 16 steht über eine Leitung 18 mit einem Dekantierer 20 In Strömungsverbindung. Der Dekantierer 20 steht seinerseits mit einer aus insgesamt vier Filtereinheiten 22 gebildeten Filtereinrichtung 24 über eine Leitung 26 in Strömungsverbindung. Unterhalb der Filtereinheiten 22 ist eine Transporteinrichtung 28 zum Abtransport des gewonnenen Zinkoxides sowie eine sich an diese anschließende Packelnrichtung 30 angeordnet. Des Weiteren ist an dem Übergang des Schmelzofens 14 in das Ansaugrohr 16 eine Fütereinheit 32 angeordnet, welche am Ansaugrohr 16 vorbeiströmende Gase absaugt und filtert.

Während des Betriebes wird Zink im Schmelzofen 14 aufgeschmolzen und so weit erwärmt, dass das flüssige Zink in die Dampfphase übergeht. Das dabei aufsteigende dampfförmige Zink wird anschließend vom Ansaugrohr 16 erfasst und in diesem mit Hilfe eines nicht dargestellten Brenners zu Zinkoxid oxidiert. Anschließend wird das Zinkoxid über die Leitung 18 einem Dekantierer 20 zugeführt, indem aus dem Gasstrom unerwünschte Bestandteile aus den von dem Ansaugrohr 16 abgesaugten Gasen entfernt werden. Die mit Zinkoxid angereicherten Gase werden anschließend der Filtereinrichtung 24 zugeführt, in der das Zinkoxid aus den Gasen ausgefiltert wird, während die gereinigten Abgase an die Umgebung abgegeben werden, wie durch den Pfeil angedeutet ist. Eventuell am Ansaugrohr 16 vorbeiströmende Gase mit dampfförmige Zink und Zinkoxid werden erfasst und an die Filtereinheit 32 weitergeleitet, welche die Gase von den Schwebstoffen befreit und an die Umgebung abgibt.

Erfindungsgemäß ist die Anlage 10 mit der Vorrichtung 12 zum Entfernen von Schmelzrückständen ausgestattet, deren Aufbau und Funktionsweise nachfolgend unter Bezugnahme auf die Fig. 2 bis 4 näher erläutert wird.

In Fig. 2 ist in perspektivischer Darstellung eine Manipulationseinheit 34 gezeigt, welche zum räumlichen Hin- und Herbewegen eines als Fräskopf 36 ausgebildeten Reinigungskopfes dient. Die Manipulationseinrichtung 34 hat eine Basis 38, welche mit zwei parallel zueinander verlaufenden Längsführungen 40 und 42 ausgestattet ist. Wie die Fig. 3 und 4 zeigen, ruht die Basis 38 auf Rollen 44, so dass die Manipulationseinheit 34 in ihrer Position verfahren werden kann, um beispielsweise zwischen mehreren Schmelzöfen 14 hin- und herbewegt zu werden.

Wie Fig. 2 weiter zeigt, dienen die beiden Längsführungen 40 und 42 zum längsbeweglichen Führen eines Gestells 46. Um das Gestell 46 an den Längsführungen 40 und 42 zu verfahren, ist das Gestell 46 mit zwei Spindelmuttern 48 ausgestattet, welche mit einer an der Basis 38 drehbar gelagerten Spindel 50 in Eingriff stehen. Mit Hilfe eines Drehantriebes 52 (vgl. Fig. 3 und 4) kann die Spindel 40 um ihre Längsachse gedreht werden, wobei die Drehung ein Verstellen der Spindelmuttern 48 entlang der Spindel 50 bewirkt, welche ihrerseits eine Bewegung des Gestells 46 entlang der Längsführungen 40 und 42 verursachen.

Am Gestell 46 ist an einer parallel zu den beiden Längsführungen 40 und 42 verlaufenden ersten Schwenkachse A₁ ein erstes Armpaar 54 schwenkbar gelagert. Am freien Ende des ersten Armpaares 52 ist wiederum an einer zweiten Schwenkachse A₂ ein zweites Armpaar 56 schwenkbar gelagert. Auch hier verläuft die zweite Schwenkachse A₂ parallel zur ersten Schwenkachse A₁ und damit parallel zu den Längsführungen 40 und 42.

Am freien Ende des zweiten Armpaares 56 ist ein Rotationsantrieb 58 vorgesehen, dessen Rotationsachse R gleichfalls parallel zu den beiden Schwenkachsen A₁ und A₂ sowie parallel zu den beiden Längsführungen 40 und 42 verläuft. Der Rotationsantrieb 58 treibt einen Schaft 60 an, welcher sich parallel zu der Längsführung 40 und 42 erstreckt und an dessen freiem Ende der Fräskopf 36 lösbar befestigt ist.

Wie insbesondere Fig. 4 zeigt, in der eine Vorderansicht der Vorrichtung 12 gezeigt ist, werden die beiden Armpaare 54 und 56 mit Hilfe zweier Hydraulikzylinder 62 und 64 verstellt.

Generell erlaubt diese Vorrichtung 12 eine axiale Vorschubbewegung und eine queraxiale parallelverschiebliche Bewegung des Fräskopfes 36.

Wie Fig. 3 weiter zeigt, weist die Vorrichtung 12 ferner eine Schwenkeinrichtung 66 auf, mit der der Schmelzofen 14 zwischen seiner Betriebsposition, in der er aufrecht steht, und einer Reinigungsposition, in der er horizontal geneigt verläuft, hin- und hergeschwenkt werden kann. Die Schwenkeinrichtung 66 weist hierzu eine Aufnahme 68 auf, welche an Gelenken 70 und 72 schwenkbar an einer Kante einer Grube 74 vorgesehen sind. In die Aufnahme 68 ist der Schmelzofen 14 eingehängt, in den der eigentliche Schmelztiegel 76 (vgl. Fig. 3) für das aufzuschmelzende Metall positioniert ist. An die Aufnahme 68 sind zwei Hydraulikzylinder 78 gekoppelt, von denen aus Übersichtlichkeitsgründen in Fig. 3 nur einer dargestellt ist. Mit Hilfe der Hydraulikzylinder 78 kann die Aufnahme 68 und damit der Schmelzofen 14 zwischen der Betriebsposition und der Reinigungsposition hin- und hergeschwenkt werden.

Befindet sich nun der Schmelzofen 14 im Betrieb, sind die Hydraulikzylinder 78 eingefahren, so dass der Schmelztiegel 76 mit seiner Öffnung zumindest annähernd horizontal verläuft. Während des Erwärmens steigt dabei das aufgeschmolzene Zink als Dampf auf und wird von dem oberhalb des Schmelztiegels 76 angeordneten Ansaugrohr 16 abgeführt und in der zuvor beschriebenen Weise weiterverarbeitet.

Soll nun nach einer definierten Betriebsdauer von beispielsweise vier Wochen der Schmelzofen 14 gereinigt werden, wird der Schmelzofen 14 zunächst so lange erwärmt, bis zumindest annähernd alles Zinkmetall aus dem Schmelzofen 14 verdampft ist. Anschließend wird der noch heiße Schmelzofen 14 von der Schwenkeinrichtung 66 durch Ausfahren der Hydraulikzylinder 78 in seine Reinigungsposition geschwenkt, in der der Schmelztiegel 76 mit seiner Öffnung zumindest annähernd vertikal verläuft. Anschließend wird durch Aktivieren der Spindel 50 die Manipulationseinrichtung 34 mit dem Fräskopf 36 in den Schmelztiegel 76 bewegt, wobei gleichzeitig der Rotationsantrieb 58 in Betrieb gesetzt wird, um den Fräskopf 36 in Rotation zu versetzen. Nach dem Inbetriebsetzen des Fräskopfes 36 wird mit Hilfe einer nicht dargestellten Steuerung der Fräskopf 36 beispielsweise entsprechend einem vorgegebenen Reinigungszyklus durch Verstellen der beiden Armpaare 54 und 56 zueinander sowie durch Verfahren des Gestells 46 entlang der Längsftihrung 40 und 42 innerhalb des Schmelztiegels 76 so hin- und hergefahren, dass zumindest annähernd bis zur Innenobertläche des Schmelztiegels 76 anhaftende feste Schmelzrückstände entfernt werden. Durch entsprechend regelmäßiges Verfahren des Gestells 46 können die dabei entstehenden losen Schmelzrückstände aus dem Scfimelztiegel 76 entfernt werden. Ist das Lösen der Schmelzrückstände von der Innenwand des Schmelzdegels 76 abgeschlossen, wird der Fräskopf 36 wieder aus dem Schmelztiegel 76 herausbewegt und die noch im Schmelztiegel 76 liegenden losen Schmelzrückstände beispielsweise mit Hilfe eines Werkzeuges von Hand aus dem Schmelztiegel 76 entfernt oder der Schmelzofen 14 mit Hilfe der Schwenkeinrichtung 66 noch weiter geneigt, damit die Schmelzrüdckstände aus dem Schmelzofen 14 gleiten.

Nach dem Entfernen der losen Schmetzrückstände wird der Schmelztiegel 76 wieder mit Hilfe der Schwenkeinrichtung 66 in seine Betriebsposition zurückgeschwenkt und kann erneut mit Zink beschickt und für die weitere Herstellung des Zinkoxides eingesetzt werden.

Wie die zuvor gegebenen Erläuterungen zeigen, lässt sich mit Hilfe der Vorrichtung 12 ohne Unterbrechung des laufenden Betriebes der Schmelzofen 14 sehr schnell und mit hoher Wiederholgenauigkeit reinigen, ohne dass es dabei zu einer Gefährdung von Mitarbeitern kommt.

### Bezugszeichenliste

- 10: Anlage
- 12: Vorrichtung zum Entfernen von Schmelzrückständen
- 14: Schmelzofen
- 16: Ansaugrohr
- 18: Leitung
- 20: Dekantierer
- 22: Filtereinheiten
- 24: Filtereinrichtung
- 26: Leitung
- 28: Transporteinrichtung
- 30: Packeinrichtung
- 32: Filtereinheit
- 34: Manipufationseinrichtung
- 36: Fräskopf
- 38: Basis
- 40: Längsführung
- 42: Längsführung
- 44: Rollen
- 46: Gestell
- 48: Spindelmuttern
- 50: Spindel
- 52: Drehantrieb
- A₁: erste Schwenkachse
- 54: erstes Annpaar
- A₂: zweite Schwenkachse
- 56: zweites Armpaar

- 58: Rotationsantrieb
- R: Rotationsachse
- 60: Schaft
- 62: Hydraulikzylinder
- 64: Hydraulikzylinder
- 66: Schwenkeinrichtung
- 68: Aufnahme
- 70: Gelenk
- 72: Gelenk
- 74: Grube
- 76: Schmelztiegel
- 78: Hydraulikzylinder

## Patentansprüche

1. Aggregat umfassend einen Schmelzofen (14), insbesondere einen Schmelzofen zur Metalloxidherstellung, eine Stelleinrichtung (66) für den Schmelzofen (14) und eine Vorrichtung (12) zum Entfernen fester Schmetzrückstände aus dem Schmelzofen (14), wobei die Vorrichtung. (12) einen drehbar angetriebenen Reinigungskopf (36) zum mechanischen Entfernen der im Schmelzofen (14) anhaftenden Schmelzrückstände, einen Rotationsantrieb (58) für den Reinigungskopf (36) sowie eine. Manipulationseinrichtung (34) zum räumlichen Bewegen des Reinigungskopfes (36) relativ zum Schmelzofen (14) aufweist, und die Stelleinrichtung (66) zum Hin- und Herbewegen des Schmelzofens (14) zwischen einer Betriebsposition zum Aufschmelzen des Schmelzgutes und einer Reinigungsposition angepasst ist, in der der Reinigungskopf (36) zum Entfernen der Schmelzrückstände in den Schmelzofen (14) zubewegen ist
wobei die Mahipulationseinrichtung (34) eine Basis (38), die mit zwei parallel zueinander verlaufenden Längsführungen (40, 42) ausgestattet ist, und ein Gestell (46) aufweist, welches zum Einführen des Reinigungskopfes (36) in den und Herausziehen des Reinigungskopfes (36) aus dem Schmelzofen (14) längsverschieblich durch die Längsführungen (40, 42) gelagert ist, wobei am Gestell (46) an einer parallel zu den beiden Längsführungen (40, 42) verlaufenden ersten Schwenkachse A₁ ein erstes Armpaar (54) schwenkbar und am freien Ende des ersten Armpaares (54) an einer zweiten Schwenkachse A₂ ein zweites Armpaar (56) schwenkbar gelagert ist, wobei die zweite Schwenkachse A₂ parallel zur ersten Schwenkachse A₁ und parallel zu den Längsführungen (40,42) verläuft, wobei am freien Ende des zweiten Armpaares (56) ein Rotationsantrieb (58) vorgesehen ist, dessen Rotationsachse R gleichfalls parallel zu den beiden Schwenkachsen A₁, A₂ sowie parallel zu den beiden Längsführungen (40,42) verläuft, wobei der Rotationsantrieb (58) einen Schaft (60) antreibt, der sich parallel zu der Längsführung (40,42) erstreckt und an dessen freiem Ende der Reinigungskopf (36) lösbar befestigt ist derart, dass die Manipulationseinrichtung mit ihren beweglichen Komponenten sowie den zugehörigen Antrieben entfernt vom Schmelzofen während des Reinigungsvorgangs angeordnet ist.

2. Aggregat nach Anspruch 1, **dadurch gekennzeichnet, dass** der Schmelzofen (14) ein Tiegelschmelzofen ist, der in seiner Betriebsstellung aufrecht steht, und dass die Stelleinrichtung eine Schwenkeinrichtung (66) ist, die den Tiegelschmelzofen zwischen seiner Betriebsposition und seiner Reinigungsposition, in der der Tiegelschinelzofen aus der Vertikalen geneigt ist, hin und her schwenkt.

3. Aggregat nach Anspruch **dadurch gekennzeichnet, dass** der erste Arm (54) und der zweite Arm (56) jeweils durch einen Aktuator, vorzugsweise einen Hydraulikzylinder (62, 64), um ihre Schwenkachsen (A₁, A₂) verstellbar sind.

4. Aggregat nach mindestens einem der vorhergehenden Ansprüche, **dadurch gekennzeichnet, dass** der Reinigungskopf (36) als Fräskopf ausgebildet ist.

5. Aggregat nach mindestens einem der vorgehenden Ansprüche, **dadurch gekennzeichnet, dass** am Gestell (46) mindestens eine Spindelmutter (48) mit einer Spindel (50) in Eingriff steht, welche zum Bewegen des Gestells (46) entlang der Längsführung (40, 42) von einem Drehantrieb (52) antreibbar ist.

6. Aggregat nach mindestens einem der vorhergehenden Ansprüche, **gekennzeichnet durch** eine Absaugeinrichtung zum Absaugen von Gasen und Schwebstoffen während des Entfernens der Schmelzrückstände.

## Claims

1. A unit comprising a melting furnace (14) especially a melting furnace for the production of metal oxide, a displacing device (66) for the melting furnace (14) and a device (12) for removing solid melt residues from the melting furnace (14), wherein the device (12) comprises a cleaning head (36) that is driven in a rotating manner for mechanically removing melt residues which adhere in the melting furnace (14), a rotational drive (58) for the cleaning head (36) and a manipulating device (34) for spatially moving the cleaning head (36) relative to the melting furnace (14), and the displacing device (66) is adapted for moving the melting furnace (14) back and forth between an operating position for melting the melting charge and a cleaning position, in which the cleaning head (36) is to be moved into the melting furnace (14) for removing the melt residues,
wherein the manipulating device (34) has a base (38) which is equipped with two longitudinal guides (40, 42) extending parallel to one another, and a rack (46) which is longitudinally displaceably mounted by the longitudinal guides (40, 42) for inserting the cleaning head (36) into the melting furnace (14) and pulling the cleaning head (36) out of the melting furnace,
wherein a first arm pair (54) is pivotably mounted on the rack (46) on a first pivot axis A₁ which runs parallel to the two longitudinal guides (40, 42), and a second arm pair (56) is pivotably mounted on the free end of the first arm pair (54) on a second pivot axis A₂, wherein the second pivot axis A₂ runs parallel to the first pivot axis A₁ and parallel to the longitudinal guides (40, 42), wherein a rotational drive (58) is provided on the free end of the second arm pair (56), the rotational axis R of which likewise runs parallel to the two pivot axes A₁, A₂ as well as parallel to the two longitudinal guides (40, 42), wherein the rotational drive (58) drives a shaft (60) which extends parallel to the longitudinal guide (40, 42) and the cleaning head (36) is detachably mounted on the free end of said shaft in such a way that the manipulating device (34) with its moveable components as well as the associated drives is arranged remote from the melting furnace (14) during the cleaning process.

2. A unit according to claim 1, **characterised in that** the melting furnace (14) is a pot melting furnace, which stands upright in its operating position, and **in that** the displacing device is a pivoting device (66), which pivots the pot melting furnace back and forth between its operating position and its cleaning position, in which the pot melting furnace is inclined from the vertical.

3. A unit according to claim 1 or claim 2, **characterised in that** the first arm (54) and the second arm (56) can in each case be adjusted by an actuator, preferably a hydraulic cylinder (62, 64), about their pivot axes (A_{1,} A₂).

4. A unit according to at least any one of the preceding claims, **characterised in that** the cleaning head (36) is configured as a cutter head.

5. A unit according to at least any one of the preceding claims, **characterised in that** on the rack (46), at least one spindle nut (48) is in engagement with a spindle (50), which can be driven by a rotary drive (52) to move the rack (46) along the longitudinal guide (40, 42).

6. A unit according to at least any one of the preceding claims, **characterised by** a suction device for sucking off gases and suspended matter during removal of the melt residues.

## Revendications

1. Agrégat comprenant un four de fusion (14), en particulier un four de fusion pour la fabrication d'oxyde métallique, un dispositif de pivotement (66) pour le four de fusion (14) et un dispositif (12) pour l'enlèvement de résidus de fusion solides du four de fusion (14), le dispositif (12) présentant une tête de nettoyage (36) entraînée de façon rotative pour l'enlèvement mécanique des résidus de fusion adhérant dans le four de fusion (14), un entraînement à rotation (58) pour la tête de nettoyage (36) et un dispositif de manipulation (34) pour le déplacement dans l'espace de la tête de nettoyage (36) par rapport au four de fusion (14), et le dispositif de pivotement (66) étant adapté pour des allers et retours du four de fusion (14) entre une position de service pour la fusion de l'objet à faire fondre et une position de nettoyage, dans laquelle la tête de nettoyage (36) doit être déplacée dans le four de fusion (14) pour l'enlèvement des résidus de fusion,
le dispositif (34) de manipulation présentant une base (38), qui est équipée de deux guides longitudinaux (40, 42) agencés parallèlement entre eux, et un bâti (46), qui est monté de façon à pouvoir coulisser dans la longueur par les guides longitudinaux (40, 42) pour l'introduction de la tête de nettoyage (36) dans le four de fusion (14) et l'extraction de la tête de nettoyage (36) de ce four, une première paire de bras (54) étant montée de façon pivotante sur le bâti (46) sur un premier axe de pivotement A₁, agencé parallèlement aux deux guides longitudinaux (40, 42), et une seconde paire de bras (56) montée de façon pivotante sur l'extrémité libre de la première paire de bras (54) sur un second axe de pivotement A₂, le second axe de pivotement A₂ étant agencé parallèlement au premier axe de pivotement A₁ et parallèlement aux guides longitudinaux (40, 42), un entraînement en rotation (58) étant prévu sur l'extrémité libre de la seconde paire de bras (56), entraînement dont l'axe de rotation R est agencé également parallèlement aux deux axes de pivotement A₁, A₂, ainsi que parallèlement aux deux guides longitudinaux (40, 42), l'entraînement en rotation (58) entraînant une tige (60) qui s'étend parallèlement au guide longitudinal (40, 42), et sur l'extrémité libre de laquelle la tête de nettoyage (36) est fixée de façon amovible de telle sorte que le dispositif de manipulation est disposé avec ses composants mobiles et les entraînements spécifiques à distance du four de fusion pendant l'opération de nettoyage.

2. Agrégat selon la revendication 1, **caractérisé en ce que** le four de fusion (14) est un four de fusion à creuset, qui est maintenu vertical dans sa position de service, et **en ce que** le dispositif de positionnement est un dispositif de pivotement (66), qui fait basculer le four de fusion à creuset en faisant des allers et retours entre sa position de service et sa position de nettoyage, dans laquelle le four de fusion à creuset est incliné à partir de la partie verticale.

3. Agrégat selon la revendication 1, **caractérisé en ce que** le premier bras (54) et le second bras (56) peuvent être déplacés chacun par un actionneur, de préférence un vérin hydraulique (62, 64) autour de leurs axes de pivotement (A₁, A₂).

4. Agrégat selon au moins l'une quelconque des revendications précédentes, **caractérisé en ce que** la tête de nettoyage (36) est conçue sous forme de tête de fraisage.

5. Agrégat selon au moins l'une quelconque des revendications précédentes, **caractérisé en ce que**, sur le bâti (46), au moins un écrou de broche (48) est en prise avec une broche (50), qui peut être entraînée par un entraînement en rotation (52) pour le déplacement du bâti (46) le long du guide longitudinal (40, 42).

6. Agrégat selon au moins l'une quelconque des revendications précédentes, **caractérisé par** un dispositif d'aspiration pour l'aspiration de gaz et de produits en suspension pendant l'enlèvement des résidus de fusion.
